# EUROPÄISCHE PATENTSCHRIFT

(11) **EP 1 328 725 B1**
(45) Veröffentlichungstag und Bekanntmachung des Hinweises auf die Patenterteilung: **11.08.2004**
(21) Anmeldenummer: 01987848.7
(22) Anmeldetag: 17.10.2001
(51) Int. Cl.: F02M 61/16, F02M 61/18, F02M 61/12, F02M 51/06

(54) **BRENNSTOFFEINSPRITZVENTIL**
FUEL INJECTION VALVE
SOUPAPE D'INJECTION DE CARBURANT

(30) Priorität: 19.10.2000 DE 10051900
(43) Veröffentlichungstag der Anmeldung: 23.07.2003
(73) Patentinhaber: ROBERT BOSCH GMBH, 70442 Stuttgart (DE)
(72) Erfinder: HOHL, Guenther, 70569 Stuttgart (DE)
(86) Internationale Anmeldenummer: PCT/DE2001/003967
(87) Internationale Veröffentlichungsnummer: WO 2002/033249

(56) Entgegenhaltungen:
- DE-A- 3 643 523
- DE-B- 1 090 031
- GB-A- 1 212 443
- US-A- 3 703 184

## Beschreibung

### Stand der Technik

Die Erfindung geht aus von einem Brennstoffeinspritzventil nach der Gattung des Anspruchs 1.

Brennstoffeinspritzventile, welche ein Bauteil zur Führung einer Ventilnadel aufweisen sind aus der DE 36 43 523 A1 bekannt. Sie besitzen eine Drallscheibe die stromaufwärts des Ventildichtsitzes angeordnet ist, mit einer zentralen Führungsbohrung. Zur Strömungsführung dienen dabei Drallkanäle, die den stromaufwärts der Drallscheibe befindlichen, mit Brennstoff bedrückten Raum, mit einer sich in Strömungsrichtung anschließenden Drallkammer verbinden. Bei geöffnetem Ventil strömt der Brennstoff aus den Drallkanälen in die Drallkammer, wobei der Geschwindigkeitsvektor eine Komponente in Umfangsrichtung aufweist. Die zentrale Bohrung der Drallscheibe übernimmt die Führung des Ventilschließkörpers bzw. der Ventilnadel. Die Drallscheibe zentriert sich dabei durch eine konische Sitzfläche in Bereich des Ventilsitzes, an dem sie aufgrund der Drosselung der Brennstoffströmung in dichtender Anlage gehalten wird. Zur Vermeidung eines Nebenstromweges für den Brennstoff entlang der Führungsbohrung ist die Ausnehmung in der Drallscheibe gegenüber der Ventilnadel bzw. dem ventilschließkörper eng toleriert.

Aus der DE 196 25 059 A1 ist ferner ein Brennstoffeinspritzventil bekannt, bei dem die Führung der Ventilnadel bzw. des Ventilschließkörpers in einer Baugruppe stromaufwärts des Dichtsitzes angeordnet ist. Wie bei der DE 36 43 523 A1 wird hier ebenfalls ein Nebenstromweg durch die Ausbildung eines möglichst geringen Spaltmaßes zwischen Führungsbohrung und Ventilnadel bzw. Ventilschließkörper verhindert. Die Erzeugung eines Dralls erfolgt durch Bohrungen die eine Tangentialkomponente aufweisen und stromaufwärts des Ventildichtsitzes münden. Die Ventilnadel ist in einer Hülse geführt, die wiederum durch eine stromabwärts konische Ausgestaltung in dem Ventilsitz zentriert ist. Bei einem weiteren Ausführungsbeispiel sind der Ventilsitzkörper und die Führung einstückig ausgeführt.

Nachteilig bei den gezeigten Brennstoffeinspritzventilen ist die hohe Präzision, die bei der Herstellung der Bauteile des Ventils erforderlich ist. Die Ausbildung eines Dralls hängt wesentlich von der Durchströmung der Drallkanäle ab. Ein vorhandener Nebenstromweg für den Brennstoff führt zu einem Strömungsanteil ohne Umfangsgeschwindigkeit und verschlechtert so die Drallbildung und demzufolge die Zerstäubung des Brennstoffs. Letztlich führt dies zu einer verschlechterten Verbrennung. Herstellungsbedingt sind die Maße der Bauteile toleranzbehaftet. Dies kann zu einem Winkelfehler der Ventilnadel bzw. des Ventilschließkörpers im Bereich des Ventilsitzes führen. Bei den oben genannten Brennstoffeinspritzventilen wird die Führung der Ventilnadel bzw. des Ventilschließkörpers durch ein Bauteil übernommen, das in dem Düsenkörper entweder form- oder materialschlüssig zentriert ist. Ein Angleichen der Orientierung der Führungsbohrung an die Lage der Ventilnadel bzw. des Ventilschließkörpers ist somit nicht möglich. Eine Kompensation des Lagefehlers ist nur durch Vergrößern der Führungsbohrung möglich. Als Folge wird der Nebenstromweg ebenfalls vergrößert. Eine Veränderung der zugemessenen Brennstoffmenge sowie eine Veränderung des Abspritzbildes sind die Folge. Um die hohen Anforderungen an die Exaktheit des Abspritzbildes und der Zumeßmenge befriedigen zu können, werden kostenintensive Fertigungsverfahren eingesetzt, mit denen eine exakte Bearbeitung und Montage aller betroffenen Einzelteile bezüglich ihrer Lage zur Mittelachse des Brennstoffeinspritzventils sichergestellt ist.

### Vorteile der Erfindung

Das erfindungsgemäße Brennstoffeinspritzventil gemäß den Merkmalen des Anspruchs 1 hat demgegenüber den Vorteil, daß die Mittelachse der Ventilnadel gegen die Mittelachse des Brennstoffeinspritzventils geneigt sein kann, ohne daß eine Veränderung der Passung zwischen Ventilnadel bzw. Ventilsitzkörper und der führenden Bohrung erforderlich ist. Durch die Verwendung von zwei flexibel ineinander gelagerten Bauteilen kann ein Führungsausgleich gemeinsam mit der Ventilnadel geneigt werden. Führungsausgleich und Ventilnadel bleiben dabei lagerichtig positioniert, wodurch eine Verbesserung der dichtenden Passung zwischen beiden Bauteilen erreicht wird. Der Ausgleich des Winkels zwischen Ventilnadel und Mittelachse des Brennstoffeinspritzventils erfolgt durch die Ausbildung eines Dichtsitzes zwischen dem Führungsausgleich und einer Drallscheibe, der bezüglich des Winkels zwischen den Mittelachsen der Drallscheibe und des Führungsausgleichs flexibel ist. Der gesamte zur Abspritzöffnung gelangende Brennstoffstrom durchströmt daher die Drallkanäle, wodurch eine definierte Erzeugung eines Dralls und eine exakte Zumessung einer abspritzenden Brennstoffmenge möglich ist.

Durch die in den abhängigen Ansprüchen aufgeführten Maßnahmen sind vorteilhafte Weiterbildungen des in Anspruch 1 angegebenen Brennstoffeinspritzventils möglich.

Vorteilhaft ist dabei die Möglichkeit, die Drallscheibe zusammen mit dem Führungsausgleich und einer Feder in einer Vormontage zu fertigen. Die gesamte Baugruppe kann im weiteren Montageprozeß wie ein einziges Bauteil behandelt werden.

Weiterhin von Vorteil ist der gemeinsame Mittelpunkt der kugelförmigen Dichtfläche des Führungsausgleichs und des kugelförmigen Ventilschließkörpers im Ruhezustand des Brennstoffeinspritzventils. Durch den Ventilsitzkörper ist die Position des Ventilschließkörpers eindeutig bestimmt. Ein Winkelfehler resultiert daher lediglich eine Drehung um den Mittelpunkt des kugelförmigen Ventilschließkörpers. Die dichtende Anlage beider Dichtsitze wird durch Drehung um einen gemeinsamen Mittelpunkt nicht beeinflußt.

### Zeichnung

Ein Ausführungsbeispiel der Erfindung ist in der Zeichnung vereinfacht dargestellt und in der nachfolgenden Beschreibung näher erläutert. Es zeigen:
- Fig. 1: einen schematischen Teilschnitt durch ein erfindungsgemäßes Brennstoffeinspritzventil und
- Fig. 2: einen schematischen Schnitt im Ausschnitt II der Fig. 1 durch das Ausführungsbeispiel eines erfindungsgemäßen Brennstoffeinspritzventils.

### Beschreibung des Ausführungsbeispiels

Bevor anhand der Fig. 2 ein Ausführungsbeispiel eines erfindungsgemäßen Brennstoffeinspritzventils 1 bzw. einer Drallscheibe 35 mit Führungsausgleich 41 näher beschrieben wird, soll zum besseren Verständnis der Erfindung zunächst anhand von Fig. 1 das erfindungsgemäße Brennstoffeinspritzventil 1 in einer Gesamtdarstellung bezüglich seiner wesentlichen Bauteile kurz erläutert werden.

Das Brennstoffeinspritzventil 1 ist in der Form eines Brennstoffeinspritzventils für Brennstoffeinspritzanlagen von gemischverdichtenden, fremdgezündeten Brennkraftmaschinen ausgeführt. Das Brennstoffeinspritzventil 1 eignet sich insbesondere zum direkten Einspritzen von Brennstoff in einen nicht dargestellten Brennraum einer Brennkraftmaschine.

Das Brennstoffeinspritzventil 1 besteht aus einem Düsenkörper 2, in welchem eine Ventilnadel 3 angeordnet ist. Die Ventilnadel 3 steht in Wirkverbindung mit einem Ventilschließkörper 4, der mit einer auf einem Ventilsitzkörper 5 angeordneten Ventilsitzfläche 6 zu einem ersten Dichtsitz zusammenwirkt. Bei dem Brennstoffeinspritzventil 1 handelt es sich im Ausführungsbeispiel um ein nach innen öffnendes, elektromagnetisch betätigtes Brennstoffeinspritzventil 1, welches über eine Abspritzöffnung 7 verfügt. Der Düsenkörper 2 ist durch eine Dichtung 8 gegen den Außenpol 9 einer Magnetspule 10 abgedichtet. Die Magnetspule 10 ist in einem Spulengehäuse 11 gekapselt und auf einen Spulenträger 12 gewickelt, welcher an einem Innenpol 13 der Magnetspule 10 anliegt. Der Innenpol 13 und der Außenpol 9 sind durch einen Spalt 26 voneinander getrennt und stützen sich auf einem Verbindungsbauteil 29 ab. Die Magnetspule 10 wird über eine Leitung 19 von einem über einen elektrischen Steckkontakt 17 zuführbaren elektrischen Strom erregt. Der Steckkontakt 17 ist von einer Kunststoffummantelung 18 umgeben, die am Innenpol 13 angespritzt sein kann.

Die Ventilnadel 3 ist in einer Ventilnadelführung 14 geführt, welche scheibenförmig ausgeführt ist. Zur Hubeinstellung dient eine zugepaarte Einstellscheibe 15. An der anderen Seite der Einstellscheibe 15 befindet sich ein Anker 20. Dieser steht über einen ersten Flansch 21 kraftschlüssig mit der Ventilnadel 3 in Verbindung, welche beispielsweise über eine Schweißnaht 22 mit dem ersten Flansch 21 verbunden ist. Auf dem ersten Flansch 21 stützt sich eine Rückstellfeder 23 ab, welche in der vorliegenden Bauform des Brennstoffeinspritzventils 1 durch eine Hülse 24 auf Vorspannung gebracht wird.

Ein zweiter Flansch 31, welcher mit der Ventilnadel 3 ebenfalls über eine Schweißnaht 33 verbunden ist, dient als unterer Ankeranschlag. Ein elastischer Zwischenring 32, welcher auf dem zweiten Flansch 31 aufliegt, vermeidet Prellen beim Schließen des Brennstoffeinspritzventils 1.

In der Ventilnadelführung 14, im Anker 20 und in der Drallscheibe 35 verlaufen Brennstoffkanäle 30a, 30b bzw. Drallkanäle 36 die den Brennstoff, welcher über eine zentrale Brennstoffzufuhr 16 zugeführt und durch ein Filterelement 25 gefiltert wird, zur Abspritzöffnung 7 in dem Ventilsitzkörper 5 leiten. Das Brennstoffeinspritzventil 1 ist durch eine Dichtung 28 gegen eine nicht dargestellte Verteilerleitung abgedichtet.

Im Ruhezustand des Brennstoffeinspritzventils 1 wird der Anker 20 über den ersten Flansch 21 an der Ventilnadel 3 von der Rückstellfeder 23 entgegen seiner Hubrichtung so beaufschlagt, daß der Ventilschließkörper 4 an der Ventilsitzfläche 6 in dichtender Anlage gehalten wird. Bei Erregung der Magnetspule 10 baut diese ein Magnetfeld auf, welches den Anker 20 entgegen der Federkraft der Rückstellfeder 23 in Hubrichtung bewegt, wobei der Hub durch einen in der Ruhestellung zwischen dem Innenpol 13 und dem Anker 20 befindlichen Arbeitsspalt 27 vorgegeben ist. Der Anker 20 nimmt den ersten Flansch 21, welcher mit der Ventilnadel 3 verschweißt ist, und damit die Ventilnadel 3 ebenfalls in Hubrichtung mit. Der mit der Ventilnadel 3 in Wirkverbindung stehende Ventilschließkörper 4 hebt von der Ventilsitzfläche 6 ab und der über die Brennstoffkanäle 30a, 30b bzw. Drallkanäle 36 zur Abspritzöffnung 7 gelangende Brennstoff wird abgespritzt.

Wird der Spulenstrom abgeschaltet, fällt der Anker 20 nach genügendem Abbau des Magnetfeldes durch den Druck der Rückstellfeder 23 auf den ersten Flansch 21 vom Innenpol 13 ab, wodurch sich die Ventilnadel 3 entgegen der Hubrichtung bewegt. Dadurch setzt der Ventilschließkörper 4 auf der Ventilsitzfläche 6 auf, und das Brennstoffeinspritzventil 1 wird geschlossen.

Die erfindungsgemäße Ausführung eines Brennstoffeinspritzventils 1 weist eine Drallscheibe 35 auf, in deren zentraler Ausnehmung 38 eine Dichtsitzfläche 39 integriert ist, die mit einer radialen Erweiterung 40 eines Führungsausgleichs 41 am stromabwärtigen Ende zu einem zweiten Dichtsitz zusammenwirkt und eine Auslenkung der Mittelachse der Ventilnadel 3 gegenüber der Mittelachse des Brennstoffeinspritzventils 1 erlaubt.

Die Drallscheibe 35 besitzt, wie in Fig.2 dargestellt, zur Führung der Brennstoffstromes Drallkanäle 36, die beispielsweise als Ausnehmungen in die stromabwärtige Seite 43 der Drallscheibe 35 eingebracht sind und mit der stromaufwärtigen Seite 44 des Ventilsitzkörpers 5 zu Drallkanälen 36 geschlossen werden. Zur Ausbildung eines Dralls münden die Drallkanäle 36 mit einer Tangentialkomponente in eine Drallkammer 37 stromaufwärts der Ventilsitzfläche 6. Weiterhin besitzt die Drallscheibe 35 eine zentrale, durchgängige Ausnehmung 38, welche stromabwärts eine radiale Erweiterung 45 aufweist und von der Ventilnadel 3 und dem Führungsausgleich 41 durchdrungen wird. In der Erweiterung 45 ist eine stromabwärts gerichtete Dichtsitzfläche 39 angeordnet.

Der Führungsausgleich 41 weist ebenfalls eine zentrale Ausnehmung 46 auf, die gegenüber der radialen Ausdehnung der Ventilnadel 3 so toleriert ist, daß eine axiale Bewegung der Ventilnadel 3 leicht möglich ist, eine sich entlang der Passung ausbildende Leckageströmung dagegen verhindert wird. An seinem stromabwärtigen Ende weist der Führungsausgleich 41 eine radiale Erweiterung 40 auf, deren radiale Abmessungen größer sind, als die kleinste radiale Ausdehnung der Ausnehmung 38 in der Drallscheibe 35. Stromaufwärts der radialen Erweiterung 40 ist der Führungsausgleich 41 hülsenförmig ausgebildet und die radiale Ausdehnung des Führungsausgleichs 41 kleiner als die Ausnehmung 38 der Drallscheibe 35, so daß der Führungsausgleich 41 in Gegenstromrichtung soweit in die Drallscheibe 35 einbringbar ist, bis die Dichtsitzfläche 39 der Drallscheibe 35 und die radiale Erweiterung 40 des Führungsausgleichs 41 in dichtender Anlage zueinander stehen. Zwischen dem hülsenförmigen Bereich 52 des Führungsausgleichs 41 und der zentralen Ausnehmung 38 der Drallscheibe 35 befindet sich ein Spalt 47, der eine Auslenkung der Mittelachse des Führungsausgleichs 41 gegen die Mittelachse des Brennstoffeinspritzventils 1 ermöglicht.

Der Ventilschließkörper 4 ist ebenso wie die radiale Erweiterung 40 des Führungsausgleiches 41 im Bereich der jeweiligen Dichtsitzfläche vorzugsweise kugelförmig ausgebildet. Im Ruhezustand des Brennstoffeinspritzventils 1 sind die beiden Mittelpunkte der Kugelgeometrien identisch. Bei der Ausbildung eines Winkels zwischen den Mittelachsen des Brennstoffeinspritzventils 1 und der Ventilnadel 3 bleiben aufgrund der Kugelgeometrie sowohl der Ventilschließkörper 4 als auch der Führungsausgleich 41 in dichtender Anlage.

Zur Erzeugung einer dichtenden Flächenpressung zwischen der radialen Erweiterung 40 des Führungsausgleiches 41 und der Dichtsitzfläche 39 sind Drallscheibe 35 und Führungsausgleich 41 z.B. mittels einer Feder 48 verspannt. Fig. 2 zeigt ein Ausführungsbeispiel mit einer druckbelasteten Feder 48, die sich auf der stromaufwärtigen Seite 49 der Drallscheibe 35 abstützt. Am stromaufwärtigen Ende des Führungsausgleichs 41 ist ein Flansch 50 mit einem kragenförmigen Gegenlager 51 für die Feder 48 angebracht, der auf nicht näher dargestellte Weise mit dem Führungsausgleich 41 verbunden ist. Die radiale Abmessung des kragenförmigen Gegenlagers 51 ist kleiner als der Innendurchmesser des Düsenkörpers 2, so daß eine Auslenkung der Mittelachse des Führungsausgleichs 41 nicht durch eine Berührung von Gegenlager 51 und Düsenkörper 2 begrenzt wird. Darüber hinaus kann Brennstoff so an dem Gegenlager 51 vorbei zu den Drallkanälen 36 in der Drallscheibe 35 strömen, ohne daß das Gegenlager 51 mit Durchgangsöffnungen versehen sein muß. Zur Ausbildung des kragenförmigen Gegenlagers 51 kann anstelle des Flansches 50 der Führungsausgleich 41 an der stromaufwärtigen Seite einstückig aufgeweitet werden.

Zur Verspannung des Führungsausgleichs 41 mit der Drallscheibe 35 ist der Einsatz einer zwischen Führungsausgleich 41 und Düsenkörper 2 angeordneten, zugbeanspruchten Feder ebenso denkbar.

Der Führungsausgleich 41 kann bezüglich seiner Führungs- und Dichtungsaufgaben mit dem Ventilschließkörper 4 anstelle der Ventilnadel 3 als korrespondierendes Bauteil ausgeführt sein.

### Bezugszeichenliste

- 1: Brennstoffeinspritzventil
- 2: Düsenkörper
- 3: Ventilnadel
- 4: Ventilschließkörper
- 5: Ventilsitzkörper
- 6: Ventilsitzfläche
- 7: Abspritzöffnung
- 8: Dichtung
- 9: Außenpol
- 10: Magnetspule
- 11: Spulengehäuse
- 12: Spulenträger
- 13: Innenpol
- 14: Ventilnadelführung
- 15: Einstellscheibe
- 16: zentrale Brennstoffzufuhr
- 17: Steckkontakt
- 18: Kunststoffummantelung
- 19: elektrische Leitung
- 20: Anker
- 21: Flansch
- 22: Schweißnaht
- 23: Rückstellfeder
- 24: Hülse
- 25: Filterelement
- 26: Spalt
- 27: Arbeitsspalt
- 28: Dichtung
- 29: Verbindungsbauteil
- 30a,30b: Brennstoffkanal
- 31: zweiter Flansch
- 32: elastischer Zwischenring
- 33: Schweißnaht
- 34: zulaufseitige Ankerstirnseite
- 35: Drallscheibe
- 36: Drallkanal
- 37: Drallkammer
- 38: Ausnehmung in der Drallscheibe 35
- 39: Dichtsitzfläche in der Drallscheibe 35
- 40: radiale Erweiterung
- 41: Führungsausgleich
- 42: Mittelachse des Brennstoffeinspritzventils
- 43: stromabwärtige Seite der Drallscheibe 35
- 44: stromaufwärtige Seite des Ventilsitzkörpers 5
- 45: Erweiterung der Ausnehmung 38
- 46: Ausnehmung in dem Führungsausgleich 41
- 47: Spalt
- 48: Feder
- 49: stromaufwärtige Seite der Drallscheibe 35
- 50: Flansch
- 51: Gegenlager
- 52: hülsenförmiger Bereich des Führungsausgleichs

## Patentansprüche

1. Brennstoffeinspritzventil (1) für Brennstoffeinspritzanlagen von Brennkraftmaschinen mit einem Ventilsitzkörper (5), der eine Ventilsitzfläche (6) aufweist, die mit einem Ventilschließkörper (4) zu einem ersten Dichtsitz zusammenwirkt, und
einer Drallscheibe (35), die eine erste zentrale Ausnehmung (38) besitzt, die der Ventilschließkörper (4), der mit einer Ventilnadel (3) verbunden ist, durchdringt, und in der mindestens ein Drallkanal (36) stromaufwärts der Ventilsitzfläche (6) zur Erzeugung eines Dralls in dem von dem Brennstoffeinspritzventil (1) abzuspritzenden Brennstoff eingebracht ist,
**dadurch gekennzeichnet,**
**daß** in die zentrale Ausnehmung (38) der Drallscheibe (35) ein Führungsausgleich (41) einführbar ist, wobei der Führungsausgleich (41) eine zweite zentrale Ausnehmung (46) zur Führung der Ventilnadel (3) und an seinem stromabwärtigen Ende eine radiale Erweiterung (40) aufweist, die mit einer an der Drallscheibe (35) angeordneten Dichtsitzfläche (39) zu einem zweiten Dichtsitz zusammenwirkt.

2. Brennstoffeinspritzventil nach Anspruch 1,
**dadurch gekennzeichnet,**
**daß** die radiale Erweiterung (40) an dem Führungsausgleich (41) im Bereich der Dichtsitzfläche (39) eine kugelförmige Geometrie aufweist.

3. Brennstoffeinspritzventil nach Anspruch 2,
**dadurch gekennzeichnet,**
**daß** der Ventilschließkörper (4) im Bereich der Ventilsitzfläche (6) eine kugelförmige Geometrie aufweist.

4. Brennstoffeinspritzventil nach Anspruch 3,
**dadurch gekennzeichnet,**
**daß** in Ruhestellung des Brennstoffeinspritzventils (1) der Mittelpunkt (M) der kugelförmigen Geometrie der radialen Erweiterung (40) im Bereich der Dichtsitzfläche (39) mit dem Mittelpunkt (M) des kugelförmigen Ventilschließkörpers (4) identisch ist.

5. Brennstoffeinspritzventil nach einem der Ansprüche 1 bis 4,
**dadurch gekennzeichnet,**
**daß** die radiale Ausdehnung der ersten zentralen Ausnehmung (38) der Drallscheibe(35) größer ist als die radiale Ausdehnung des Führungsausgleichs (41) stromaufwärts seiner radialen Erweiterung (40), so daß die Mittelachse des Führungsausgleichs (41) gegen die Mittelachse (42) der Drallscheibe (35) neigbar ist.

6. Brennstoffeinspritzventil nach einem der Ansprüche 1 bis 5,
**dadurch gekennzeichnet,**
**daß** die radiale Erweiterung (40) des Führungsausgleichs (41) und die Dichtsitzfläche (39) durch eine Feder (48) in dichtender Anlage gehalten werden.

7. Brennstoffeinspritzventil nach Anspruch 6,
**dadurch gekennzeichnet,**
**daß** die Feder (48) auf der stromaufwärtigen Seite (49) der Drallscheibe (35) lagert.

8. Brennstoffeinspritzventil nach Anspruch 6 oder 7,
**dadurch gekennzeichnet,**
**daß** der Führungsausgleich (41) einen Flansch (50) mit einem kragenförmigen Gegenlager (51) für die Feder (48) aufweist.

## Claims

1. Fuel injection valve (1) for fuel injection systems of internal combustion engines, having a valve seat body (5) which has a valve seat surface (6) which interacts with a valve-closing body (4) to form a first sealing seat, and
having a swirl disc (35) which has a first central recess (38) penetrated by the valve-closing body (4), which is connected to a valve needle (3), and in which at least one swirl duct (36) is provided upstream of the valve seat surface (6) in order to produce a swirl in the fuel to be ejected by the fuel injection valve (1),
**characterized**
**in that** a compensating guide (41) can be introduced into the central recess (38) of the swirl disc (35), the compensating guide (41) having a second central recess (46) for guiding the valve needle (3) and, at its downstream end, a radial enlargement (40) which interacts with a sealing seat surface (39) arranged on the swirl disc (35) to form a second sealing seat.

2. Fuel injection valve according to Claim 1,
**characterized**
**in that** the radial enlargement (40) on the compensating guide (41) has a spherical geometry in the region of the sealing seat surface (39).

3. Fuel injection valve according to Claim 2,
**characterized**
**in that** the valve-closing body (4) has a spherical geometry in the region of the valve seat surface (6).

4. Fuel injection valve according to Claim 3,
**characterized**
**in that**, in the rest position of the fuel injection valve (1), the centre point (M) of the spherical geometry of the radial enlargement (40) in the region of the sealing seat surface (39) is identical to the centre point (M) of the spherical valve-closing body (4).

5. Fuel injection valve according to one of Claims 1 to 4,
**characterized**
**in that** the radial extent of the first central recess (38) of the swirl disc (35) is greater than the radial extent of the compensating guide (41) upstream of its radial enlargement (40), with the result that the centre axis of the compensating guide (41) can be inclined towards the centre axis (42) of the swirl disc (35).

6. Fuel injection valve according to one of Claims 1 to 5,
**characterized**
**in that** the radial enlargement (40) of the compensating guide (41) and the sealing seat surface (39) are kept in sealing contact by means of a spring (48).

7. Fuel injection valve according to Claim 6,
**characterized**
**in that** the spring (48) is mounted on the upstream side (49) of the swirl disc (35).

8. Fuel injection valve according to Claim 6 or 7,
**characterized**
**in that** the compensating guide (41) has a flange (50) with a collar-shaped counterbearing (51) for the spring (48).

## Revendications

1. Injecteur de carburant (1) pour installation d'injection de moteur à combustion interne comprenant :
- un corps de siège d'injecteur (5), présentant une portée de siège d'injecteur (6) qui coopère avec un corps de fermeture d'injecteur (4) pour réaliser un premier siège d'étanchéité,
- un disque de tourbillon (35) présentant une première cavité centrale (38) que traverse le corps de fermeture (4) relié à une aiguille d'injection (3) et dans laquelle est réalisé au moins un canal de tourbillon (36) situé en amont du siège d'injecteur (6) pour produire un tourbillon dans le carburant que doit projeter l'injecteur (1),
**caractérisé en ce que**
dans la cavité centrale (38) du disque de tourbillon (35) peut être introduit un équilibreur de guidage (41) qui présente une seconde cavité centrale (46) pour guider l'aiguille d'injection (3) et, à son extrémité aval, un élargissement radial (40) qui coopère avec une portée de siège (39) prévue sur le disque de tourbillon (35) pour créer un second siège d'étanchéité.

2. Injecteur de carburant selon la revendication 1,
**caractérisé en ce que**
l'élargissement radial (40) de l'équilibreur de guidage (41) présente une forme sphérique dans la zone de la portée de siège (39).

3. Injecteur de carburant selon la revendication 2,
**caractérisé en ce que**
le corps de fermeture (4) présente une forme sphérique dans la zone de la portée de siège (6).

4. Injecteur de carburant selon la revendication 3,
**caractérisé en ce que**
quand l'injecteur (1) est au repos, le centre (M) de la partie sphérique de l'élargissement radial (40) coïncide, dans la zone de la portée de siège (39), avec le centre (M) du corps de fermeture sphérique (4).

5. Injecteur de carburant selon une des revendications 1 à 4,
**caractérisé en ce que**
l'étendue radiale de la première cavité (38) du disque de tourbillon (35) est supérieure à l'étendue radiale de l'équilibreur de guidage (45) en amont de son élargissement radial (40), de sorte que l'axe médian de l'équilibreur de guidage (41) peut être incliné par rapport à l'axe médian (42) du disque de tourbillon (35).

6. Injecteur de carburant selon une des revendications 1 à 5,
**caractérisé en ce que**
l'élargissement radial (40) de l'équilibreur de guidage (41) et la portée de siège d'étanchéité (39) sont maintenus en appui étanche l'un sur l'autre par un ressort (48).

7. Injecteur de carburant selon la revendication 6,
**caractérisé en ce que**
le ressort (48) est monté du côté aval (49) du disque de tourbillon (35).

8. Injecteur de carburant selon la revendication 6 ou 7,
**caractérisé en ce que**
l'équilibreur de guidage (41) présente une bride (50) portant un contre palier (51) en forme de collet, destiné au ressort (48).
